# EUROPÄISCHE PATENTSCHRIFT

(11) **EP 0 840 670 B1**
(45) Veröffentlichungstag und Bekanntmachung des Hinweises auf die Patenterteilung: **07.01.1999**
(21) Anmeldenummer: 96918594.1
(22) Anmeldetag: 21.06.1996
(51) Int. Cl.: B26B 13/20

(54) **SCHERE MIT BEWEGLICHEM GRIFFAUGE**
SCISSORS WITH MOVABLE GRIP EYE
CISEAUX A ANNEAU MOBILE

(30) Priorität: 08.07.1995 DE 29511091 U; 15.03.1996 DE 19610214
(43) Veröffentlichungstag der Anmeldung: 13.05.1998
(73) Patentinhaber: "JAGUAR" STAHLWARENFABRIK GMBH & CO. KG, D-42653 Solingen (DE)
(72) Erfinder: SCHMIDT, Hardi, D-42653 Solingen (DE); PRACHT, Günther, D-42653 Solingen (DE)
(74) Vertreter: Patentanwälte Lippert, Stachow, Schmidt & Partner
(86) Internationale Anmeldenummer: DE9601092
(87) Internationale Veröffentlichungsnummer: WO9702934

(56) Entgegenhaltungen:
- DE-B- 2 811 398
- GB-A- 207 968
- US-A- 1 357 200
- US-A- 2 640 264
- US-A- 3 951 013
- US-A- 3 974 563

## Beschreibung

Die vorliegende Erfindung betrifft eine Schere, insbesondere Friseurschere, mit zwei Halmen und an deren Enden angeordneten Halmaugen, wobei mindestens eines der Halmaugen ein zur Aufnahme des Daumens bzw. eines Fingers des die Schere Handhabenden dienendes bewegliches Griffauge aufweist, das über den gesamten Umfang von dem zugehörigen Halmauge umschlossen ist und um die senkrecht zum Halmauge verlaufende Achse frei rotierbar und senkrecht zu dieser unverdrehbar im Halmauge gelagert ist.

Eine derartige Schere ist aus dem Dokument US-A-2640264 bekannt. Bei dieser Schere ist das Griffauge innenseitig an dem Halmauge durch ein Kugellager gelagert. Das Kugellager ermöglicht einerseits die freie Rotation und andererseits den senkrecht zur Rotationsachse unverdrehbaren Sitz des Griffauges im Halmauge. Soll zwecks ergonomischer Anpassung des Griffauges an den Daumen bzw. Finger des die Schere Handhabenden das Griffauge ausgewechselt werden, so muß das Halmauge samt Griffauge ausgewechselt werden. Des weiteren kann die Schere auch nicht ohne Griffauge verwendet werden.

Eine Schere anderer Art mit beweglichem Griffauge ist aus dem Dokument DE-B-2811398 bekannt. Das in diesem Dokument beschriebene Griffauge ist außenseitig kugelförmig ausgeführt und in einem entsprechend ausgebildeten Lager gelagert. Das zu dem Griffauge gehörende Halmauge ist zum radialen Einsetzen des Griffauges gabelförmig ausgebildet. Das bewegliche Griffauge ist dabei sowohl um die senkrecht zum Halmauge verlaufende Achse rotierbar als auch senkrecht zu dieser Achse verschwenkbar, so daß der Daumen beim Gebrauch der Schere gegenüber dem Griffauge eine Relativbewegung ausführt und bei länger anhaltendem Gebrauch der Schere an dem Daumen keine Druckstellen auftreten.

Nachteilig bei dieser Schere ist jedoch, daß durch die gleichzeitige Rotierbarkeit und Schwenkbarkeit des Griffauges gegenüber dem Halm die kontrollierte Führung der Schere beeinträchtigt ist und sich für den Daumen ein zu großer Bewegungsspielraum ergibt, der von dem die Schere Handhabenden als störend empfunden wird. Darüber hinaus hat das gabelförmig ausgebildete Halmauge den Nachteil, daß das Griffauge sich aus diesem lösen kann und Haare sich zwischen das Halmauge und das Griffauge einklemmen können. Ferner können auch leicht Schmutz oder andere Partikel aus dem offenen Bereich des Halmauges zwischen dieses und das Griffauge gelangen. Oftmals kann es wünschenswert sein, die Schere auch ohne das bewegliche Griffauge zu verwenden, was jedoch bei dem gabelförmig gestalteten Halmauge nicht möglich ist.

Der vorliegenden Erfindung liegt die Aufgabe zugrunde, eine Schere der eingangs genannten Art zu schaffen, die wahlweise mit unterschiedlichen oder auch ohne Griffauge verwendbar ist, wobei es auf ein unproblematisches und schnelles Auswechseln oder Entfernen des im Halmauge frei rotierbaren Griffauges ankommt.

Die Aufgabe wird in der eingangsgenannten Schere erfindungsgemäß zum einen dadurch gelöst, daß das Griffauge an seinen beiden Seiten radial nach außen vorspringende Führungselemente aufweist, die seitlich am Halmauge anliegen, und aus elastischem Werkstoff ausgebildet ist, so daß es in Richtung der senkrecht zum Halmauge verlaufenden Achse in dieses einschnappbar und aus diesem wieder entfernbar ist.

Aufgrund des elastischen Werkstoffs läßt sich das Griffauge mit seinen an beiden Seiten radial nach außen vorspringenden Führungselementen schnell und unkompliziert am Halmauge befestigen, so daß es in der Befestigungsposition frei rotierbar ist. Die an beiden Seiten des Griffauges radial nach außen vorstehenden Führungselemente ermöglichen eine sichere Anordnung des Griffauges im Halmauge, so daß es senkrecht zur Rotationsachse unverdrehbar im Halmauge gelagert ist.

Zweckmäßigerweise umschließen die Führungselemente ringförmig das Griffauge.

Zur Lagerung besonders geeignet ist eine im wesentlichen zylinderförmige radiale Außenfläche des Griffauges, die spielfrei an einer ebenfalls im wesentlichen zylinderförmigen radialen Innenfläche des Halmauges anliegt. Durch die relativ einfache zylinderförmige Ausbildung der Flächen können die sehr viel aufwendigeren gekrümmten Flächen gemäß der DE-B-2811398, bei denen die entsprechenden Radien zur Vermeidung von Klemmbereichen und Bereichen mit zu viel Spiel identisch sein müssen, vermieden werden. Die zylinderförmigen Flächen ermöglichen bei der erfindungsgemäßen Schere ein Einsetzen des Griffauges in Richtung der senkrecht zum Halmauge verlaufenden Achse bei keinem oder nur sehr geringem Spiel.

Bevorzugt weist das Griffauge außenseitig im Bereich der Führungselemente Fasen zum leichteren Einbringen in das Halmauge auf. Zum leichteren Entfernen können die Führungselemente auch an ihren Innenseiten Fasen aufweisen, die mit außenseitig am Halmauge angeordneten Fasen korrespondieren können.

Als elastischer Werkstoff für das Griffauge kommt zum Beispiel ein hartelastisches Kunststoffmaterial in Betracht, insbesondere Teflon, oder ein möglichst weiches Polyamid, wodurch eine geringe Gleitreibung des Griffauges in dem zumeist metallischen Halm gegeben ist. Das Griffauge kann im Spritzgußverfahren leicht hergestellt werden.

Zum anderen wird die Aufgabe in der eingangsgenannten Schere erfindungsgemäß dadurch gelöst, daß das Griffauge aus zwei axial zueinander angeordneten Ringhälften, die jeweils an ihren außenliegenden Stirnseiten radial nach außen vorspringende Führungselemente aufweisen, und einem aus elastischem Werkstoff bestehenden Innenring zusammengesetzt ist, der die beiden Ringhälften innenseitig und außenseitig zumindest in Teilbereichen umschließt.

Diese Ausführung hat den Vorteil, daß die beiden Ringhälften ohne Überwindung eines Widerstands seitlich in das Halmauge ohne Spiel einsetzbar sind. Zur Halterung der beiden Ringhälften im Halmauge wird lediglich der elastische Innenring seitlich eingeführt, der die beiden Ringhälften innenseitig und außenseitig umgreift.

Vorzugsweise bestehen die beiden Ringhälften aus Metall. Neben herstellungstechnischen Vorteilen ergeben sich dadurch Reibungswerte, die beim Gebrauch der Schere als wünschenswert empfunden werden. Eine bestimmte Reibung zwischen dem Griffauge und dem Halmauge trägt dazu bei, daß die Scherenbewegung gut kontrolliert und die Schere sicher geführt werden kann.

Will man die bei der Führung des Griffauges im Halmauge vorhandene Reibung auf einen gewünschten Betrag reduzieren, so können die beiden Ringhälften an ihrer radialen Außenfläche mit einem reibungsvermindernden Belag versehen sein. Weiterhin können die Führungselemente an ihren Innenseiten Fasen aufweisen, die ebenfalls die Reibung in diesen Bereichen vermindern.

In einer bevorzugten Ausführung weist das zum rotierbaren Griffauge gehörende Halmauge an seiner radialen Innenseite in Umfangsrichtung verlaufende Rillen auf, die die Kontaktfläche zwischen Halm- und Griffauge verringern und Schmutzpartikel aufnehmen, was ebenfalls reibungsvermindernd wirkt.

Um dem Daumen im Griffauge einen besonders guten Halt zu geben, können an der radialen Innenseite des aus elastischem Werkstoff bestehenden Innenrings coaxial verlaufende Ausnehmungen oder Vorsprünge vorgesehen sein.

Zwei bevorzugte Ausführungsbeispiele der Erfindung werden im folgenden anhand der Zeichnung näher beschrieben. Es zeigen:
- Fig. 1: einen Ausschnitt einer Friseurschere gemäß dem ersten Ausführungsbeispiel,
- Fig. 2: einen Schnitt entlang der Linie II-II aus Fig. 1,
- Fig. 3: eine Draufsicht (oben) und eine Seitenansicht (unten) des Griffauges gemäß dem ersten Ausführungsbeispiel,
- Fig. 4: einen Ausschnitt eines zweiten Ausführungsbeispiels einer Friseurschere,
- Fig. 5: einen Schnitt entlang der Linie V-V aus Fig. 4,
- Fig. 6: die beiden Ringhälften des Ausführungsbeispiels gemäß Fig. 4 im Schnitt,
- Fig. 7: den Innenring des Ausführungsbeispiels gemäß Fig. 4 im Schnitt und
- Fig. 8: eine vergrößerte Schnittansicht des Halmauges des Ausführungsbeispiels gemäß Fig. 4 im Ausschnitt.

In Fig. 1 ist eine Friseurschere mit einem ersten Halm 1 und einem zweiten Halm 2 dargestellt, wobei die Halme 1 und 2 mittels einer Gelenkschraube 3 schwenkbar miteinander verbunden sind. In dem Halmauge 4 des Halmes 1 ist ein Griffauge 5 angeordnet, das um eine senkrecht zum Griffauge 5 angeordnete Achse frei gegenüber dem Halmauge 4 verdrehbar ist. Das Griffauge 5 wird vollumfänglich von dem Halmauge 4 umschlossen.

Wie aus Fig. 2 hervorgeht, weist das Griffauge 5 eine zylinderförmige Außenfläche 6 auf, die seitlich von zwei radial nach außen vorspringenden Führungselementen 7 begrenzt wird. Die Führungselemente 7 begrenzen zugleich die zylinderförmige Fläche 12 des Halmauges, die spielfrei an der Fläche 6 des Griffauges 5 anliegt. Die Führungselemente 7 sind ebenfalls ringförmig ausgebildet.

Die das Griffauge 5 seitlich begrenzenden und einstückig an diesem angeformten Führungselemente 7 weisen an ihren dem Halmauge 4 zugewandten Innenseiten Fasen 8 auf, die mit außenseitig am Halmauge 5 angeordneten Fasen korrespondieren, so daß die Führungselemente 7 und der zylinderförmige Bereich 6 des Griffauges 5 allseits bündig und spielfrei an dem Halmauge 4 anliegen. Die radial nach außen gerichtete Außenseite 10 der Führungselemente 7 ist in ihren einwärts liegenden Bereichen auf einem Absatz 11 des Halmauges 4 geführt, wodurch eine exakte Positionierung der Führungselemente 7 am Halmauge 4 gegeben ist. Die Führungselemente 7 weisen des weiteren in Art von Fasen nach außen gewölbte Außenflächen 9 auf, so daß Ansatzkanten der Führungselemente 7 am Griffauge 5 vermieden werden.

Das Griffauge 5 ist in Richtung der senkrecht zum Griffauge angeordneten Achse in das Halmauge einführbar und entfernbar. Hierbei werden die radial nach außen vorspringenden Führungselemente 7 elastisch deformiert und rasten in die eingekröpften Bereiche des Halmauges 4 ein, wenn das Griffauge 5 in seiner Sollposition angeordnet ist. Um eine leichte Einführbarkeit und Entfernbarkeit des Griffauges 5 zu ermöglichen und gleichzeitig eine spielfreie Führung desselben innerhalb des Halmauges 4 zu gewährleisten, ist die Neigung der innenseitig an den Führungselementen 7 angeordneten Fasen 8 auf die Härte des Materials der Führungselemente abgestimmt. Die Fasen können mit konstanter Neigung als Schrägen ausgeführt sein oder beispielsweise auch nach außen gewölbte Flächen aufweisen.

Das Griffauge 5 ist aus einem weichen Teflonmaterial gefertigt, das gegenüber dem metallischen Halmauge einen geringen Gleitreibungskoeffizienten aufweist und zugleich ein angenehmes Griffgefühl vermittelt. Das Griffauge 5 ist mit den einstückig angeformten Führungselementen 7 im Spritzgußverfahren hergestellt.

Wie in Fig. 3 dargestellt ist, weist das Griffauge 5 eine rotationssymmetrische äußere Kontur und eine ergonomisch angepaßte innere Kontur auf, so daß Druckstellen an dem in dem Griffauge 5 geführten Daumen vermieden werden. Es ist selbstverständlich, daß auch der zweite Halm 2 der Schere mit einem entsprechenden Griffauge versehen werden kann.

Bei dem in den Figuren 4 bis 8 dargestellten Ausführungsbeispiel ist das Griffauge 13, wie insbesondere aus Fig. 5 hervorgeht, aus zwei axial zueinander angeordneten Ringhälften 14 und 15, die jeweils an ihren außenliegenden Stirnseiten die radial nach außen vorstehenden Führungselemente 7 aufweisen, und einem aus elastischem Werkstoff bestehenden Innenring 16 zusammengesetzt, der die beiden Ringhälften 14 und 15 innenseitig und außenseitig im Bereich der Führungselemente 7 umschließt. Die beiden Ringhälften 14 und 15 liegen an ihren nach innen gerichteten Stirnseiten aneinander an.

Die beiden einzeln in Fig. 6 gezeigten Ringhälften 14 und 15 weisen wie bei dem in den Fig. 1 bis 3 gezeigten Ausführungsbeispiel ringförmig ausgebildete Führungselemente 7 auf. Diese sind an ihren Innenseiten mit einer Fase 8 versehen, um die Reibung seitlich am Halmauge 4 zu vermindern. Darüber hinaus sind die aus Metall gefertigten Ringhälften 14 und 15 mit einem (in der Zeichnung nicht dargestellten) reibungsvermindernden Belag, zum Beispiel aus Titannitrid, versehen, der die Reibung zwischen dem rotierbaren Griffauge 13 und dem Halmauge 4 noch weiter reduziert. Ein bestimmter Reibungsbetrag ist jedoch erwünscht, so daß bei der Rotationsbewegung des Griffauges 13 während der Handhabung der Schere die Scherenbewegung optimal kontrollierbar und die Schere sicher führbar ist.

Um einen bestimmten Reibungsbetrag zu erhalten, sind an der Innenseite des Halmauges 4 in Umfangsrichtung verlaufende Rillen 17 vorgesehen. Die Rillen 17 nehmen darüber hinaus zwischen das Halmauge 4 und die Ringhälften 14 und 15 tretende Schmutzpartikel auf, so daß ein einwandfreies Gleiten des Griffauges 13 im Halmauge 4 gewährleistet ist.

Wie insbesondere aus Fig. 7 hervorgeht, weist der aus elastischem Werkstoff, zum Beispiel einem weichelastischen Kunststoff, bestehende Innenring 16 eine gewölbte Kontur seiner Innenfläche und den seitlichen Stirnflächen auf. An seiner radialen Außenfläche ist eine rechteckförmige Nut 18 geformt, mit der die beiden Ringhälften 14 und 15, wie in Fig. 5 gezeigt, innenseitig und außenseitig im Bereich der Führungselemente 7 umschlossen werden. Die Seitenflächen 19 der Ringnut 18 erstrecken sich über die gesamte Höhe der Führungselemente 7, so daß die beiden Ringhälften 14 und 15 nach außen hin von den seitlichen Wülsten des Innenrings umschlossen und dadurch Kanten vermieden werden.

Der Innenring 16 besteht vorzugsweise aus glasklarem Kunststoff, so daß die eventuell vorhandene Farbkennzeichnung der beiden Ringhälften 14 und 15 sichtbar ist. Der Innenring kann andererseits auch aus farbigem Kunststoff bestehen und von der Farbe abhängige verschiedene Größen, die auf verschiedene Daumengrößen abgestimmt sind, aufweisen.

Wie weiterhin aus den Figuren 4, 5 und 7 hervorgeht, ist der Innenring an seiner radialen Innenseite mit kleinen coaxial verlaufenden Rippen 20 versehen, die einen optimalen Halt des Daumens im rotierbaren Griffauge 13 gewährleisten.

Das in den Figuren 4 bis 8 dargestellte Griffauge 13 läßt sich leicht am Halmauge 4 festlegen, indem zunächst die Ringhälften 14 und 15 von beiden Seiten in das Halmauge 4 eingelegt werden. Danach wird der aus elastischem Werkstoff bestehende Innenring 16 von innen über die beiden Ringhälften 14 und 15 gestülpt. Der Innenring 16 liegt mit einer radialen und axialen Vorspannung an den beiden Ringhälften 14 und 15 an, so daß diese unter einem bestimmten Druck zusammengehalten werden. In Umkehrung der oben beschriebenen Reihenfolge kann das Griffauge 13 ebenso leicht wieder aus dem Halmauge 4 entfernt werden.

### Bezugszeichenliste

- 1: erster Halm
- 2: zweiter Halm
- 3: Gelenkschraube
- 4: Halmauge
- 5: Griffauge
- 6: zylindrische Außenfläche des Griffauges
- 7: Führungselement
- 8: Fase
- 9: Fase
- 10: Außenseite des Führungselementes
- 11: Absatz
- 12: zylindrische Fläche des Halmauges
- 13: Griffauge
- 14: Ringhälfte
- 15: Ringhälfte
- 16: Innenring
- 17: Rillen
- 18: Nut
- 19: Seitenflächen der Nut
- 20: Rippen

## Patentansprüche

1. Schere, insbesondere Friseurschere, mit zwei Halmen (1, 2) und an deren Enden angeordneten Halmaugen (4), wobei mindestens eines der Halmaugen (4) ein zur Aufnahme des Daumens bzw. eines Fingers des die Schere Handhabenden dienendes bewegliches Griffauge (5) aufweist, das über den gesamten Umfang von dem zugehörigen Halmauge (4) umschlossen ist und um die senkrecht zum Halmauge (4) verlaufende Achse frei rotierbar und senkrecht zu dieser unverdrehbar im Halmauge (4) gelagert ist, **dadurch gekennzeichnet**, daß das Griffauge (5) an seinen beiden Seiten radial nach außen vorspringende Führungselemente (7) aufweist, die seitlich am Halmauge (4) anliegen, und aus elastischem Werkstoff ausgebildet ist, so daß es in Richtung der senkrecht zum Halmauge (4) verlaufenden Achse in dieses einschnappbar und aus diesem wieder entfernbar ist.

2. Schere nach Anspruch 1, **dadurch gekennzeichnet**, daß das Griffauge (5) eine im wesentlichen zylinderförmige radiale Außenfläche (6) aufweist, die spielfrei an einer ebenfalls im wesentlichen zylinderförmig ausgebildeten radialen Innenfläche (12) des Halmauges (4) anliegt.

3. Schere nach Anspruch 1 oder 2, **dadurch gekennzeichnet**, daß das aus elastischem Werkstoff bestehende Griffauge (5) außenseitig im Bereich der Führungselemente (7) Fasen (9) aufweist.

4. Schere nach einem der Ansprüche 1-3, **dadurch gekennzeichnet**, daß die Führungselemente (7) an ihren Innenseiten Fasen (8) aufweisen.

5. Schere, insbesondere Friseurschere, mit zwei Halmen (1, 2) und an deren Enden angeordneten Halmaugen (4), wobei mindestens eines der Halmaugen (4) ein zur Aufnahme des Daumens bzw. eines Fingers des die Schere Handhabenden dienendes bewegliches Griffauge (13) aufweist, das über den gesamten Umfang von dem zugehörigen Halmauge (4) umschlossen ist und um die senkrecht zum Halmauge (4) verlaufende Achse frei rotierbar und senkrecht zu dieser unverdrehbar im Halmauge (4) gelagert ist, **dadurch gekennzeichnet**, daß das Griffauge (13) aus zwei axial zueinander angeordneten Ringhälften (14, 15), die jeweils an ihren außenliegenden Stirnseiten radial nach außen vorspringende Führungselemente (7) aufweisen, und einem aus elastischem Werkstoff bestehenden Innenring (16) zusammengesetzt ist, der die beiden Ringhälften (14, 15) innenseitig und außenseitig zumindest in Teilbereichen umschließt.

6. Schere nach Anspruch 5, **dadurch gekennzeichnet**, daß die beiden Ringhälften (14, 15) aus Metall bestehen.

7. Schere nach Anspruch 6, **dadurch gekennzeichnet**, daß die beiden Ringhälften (14, 15) zumindest an ihren radialen Außenseiten einen reibungsvermindernden Belag aufweisen.

8. Schere nach einem der Ansprüche 5-7, **dadurch gekennzeichnet**, daß die Führungselemente (7) an ihren Innenseiten Fasen (8) aufweisen.

9. Schere nach einem der Ansprüche 5-8, **dadurch gekennzeichnet**, daß das zum rotierbaren Griffauge (13) gehörende Halmauge (4) an seiner radialen Innenseite in Umfangsrichtung verlaufende Rillen (17) aufweist.

10. Schere nach einem der Ansprüche 5-9, **dadurch gekennzeichnet**, daß der aus elastischem Werkstoff bestehende Innenring (16) an seiner radialen Innenseite coaxial verlaufende Ausnehmungen oder Vorsprünge (Rippen 20) aufweist.

## Claims

1. Scissors, especially haircutting scissors, with two handles (1, 2) and handle eyes (4) arranged at the ends of the handles, where at least one of the handle eyes (4) is provided with a movable grip eye (5) which accommodates the thumb or a finger of the person using the scissors, this grip eye (5) being enclosed by the corresponding handle eye (4) along the entire circumference and able to rotate freely about the axis perpendicular to the handle eye (4), while being mounted in the handle eye (4) in such a way as to be incapable of rotation perpendicular to this axis, **characterised in that** the grip eye (5) displays guide elements (7) projecting radially outwards on both sides, which contact the side of the handle eye (4), and that the grip eye (5) is made of flexible material, so that it can be snapped into and removed from the handle eye (4) in the direction of the axis perpendicular to the handle eye (4).

2. Scissors as per Claim 1, **characterised in that** the grip eye (5) displays an outer radial surface (6) of essentially cylindrical shape, which contacts an inner radial surface (12) of the handle eye (4), which is likewise of essentially cylindrical shape, without any clearance.

3. Scissors as per Claim 1 or 2, **characterised in that** the outside of the grip eye (5) made of flexible material displays chamfers (9) in the vicinity of the guide elements (7).

4. Scissors as per one of Claims 1 to 3, **characterised in that** the insides of the guide elements (7) display chamfers (8).

5. Scissors, especially haircutting scissors, with two handles (1, 2) and handle eyes (4) arranged at the ends of the handles, where at least one of the handle eyes (4) is provided with a movable grip eye (13) which accommodates the thumb or a finger of the person using the scissors, this grip eye (13) being enclosed by the corresponding handle eye (4) along the entire circumference and is able to rotate freely about the axis perpendicular to the handle eye (4), while being mounted in the handle eye (4) in such a way as to be incapable of rotation perpendicular to this axis **characterised in that** the grip eye (13) is composed of two ring halves (14, 15), arranged axially to one another and each displaying guide elements (7) projecting radially outwards on their outer face-ends, and an inner ring (6) made of flexible material, which encompasses the outside and inside of the two ring halves (14, 15), at least in some areas.

6. Scissors as per Claim 5, **characterised in that** the two ring halves (14, 15) are made of metal.

7. Scissors as per Claim 6, **characterised in that** the two ring halves (14, 15) display an anti-friction coating, at least on their outer radial sides.

8. Scissors as per one of Claims 5 to 7, **characterised in that** the insides of the guide elements (7) display chamfers (8).

9. Scissors as per one of Claims 5 to 8, **characterised in that** the handle eye (4) belonging to the rotatable grip eye (13) displays grooves (17) running in the direction of the circumference on its inner radial side.

10. Scissors as per one of Claims 5 to 9, **characterised in that** the inner ring (16) made of flexible material displays recesses or projections (ribs 20) running coaxially on its inner radial side.

## Revendications

1. Ciseaux, en particulier ciseaux de coiffeur, ayant deux branches (1, 2) avec, disposés aux extrémités de celles-ci, des anneaux de branche (4) dont au moins un anneau de branche (4) présente un anneau de maniement (5) amovible servant à recevoir le pouce ou un doigt de l'opérateur des ciseaux et étant entouré sur l'entier pourtour par l'anneau de branche (4) correspondant et qui est logé dans l'anneau de branche (4) de façon librement mobile autour de l'axe s'étendant verticalement à l'anneau de branche (4) sans pouvoir tourner verticalement par rapport à cet axe, ciseaux caractérisés en ce que l'anneau de maniement (5) présente, à ses deux côtés, des éléments de guidage (7) faisant radialement saillie vers l'extérieur qui affleurent les faces latérales de l'anneau de branche (4), et qu'il est réalisé en matière élastique ce qui permet de le faire encliqueter dans l'anneau de branche (4) en direction de l'axe s'étendant verticalement à celui-ci et de l'en enlever.

2. Ciseaux suivant revendication 1, caractérisés en ce que l'anneau de maniement (5) présente une face extérieure (6) radiale de forme essentiellement cylindrique qui porte sur une face intérieure (12) radiale également de forme essentiellement cylindrique de l'anneau de branche (4).

3. Ciseaux suivant revendication 1 ou 2, caractérisés en ce que l'anneau de maniement (5) consistant en matière élastique présente extérieurement, dans la zone des éléments de guidage (7), des chanfreins (9).

4. Ciseaux suivant une des revendications 1 à 3, caractérisés en ce que les éléments de guidage (7) présentent, à leurs faces intérieures, des chanfreins (8).

5. Ciseaux, en particulier ciseaux de coiffeur, ayant deux branches (1, 2) avec, disposés aux extrémités de celles-ci, des anneaux de branche (4) dont au moins un anneau de branche (4) présente un anneau de maniement (13) amovible servant à recevoir le pouce ou un doigt de l'opérateur des ciseaux et étant entouré sur l'entier pourtour par l'anneau de branche (4) correspondant et qui est logé dans l'anneau de branche (4) de façon librement mobile autour de l'axe s'étendant verticalement à l'anneau de branche (4) sans pouvoir tourner verticalement par rapport à cet axe, ciseaux caractérisés en ce que l'anneau de maniement (13) se compose de deux moitiés d'anneau (14, 15) disposées axialement l'une par rapport à l'autre et présentant à leurs faces frontales extérieures des éléments de guidage (7) faisant radialement saillie vers l'extérieur, et d'un anneau intérieur (16) consistant en matière élastique qui entoure, à leurs faces intérieure et extérieure, les deux moitiés d'anneau (14, 15) au moins sur des zones partielles.

6. Ciseaux suivant revendication 5, caractérisés en ce que les deux moités d'anneau (14, 15) consistent en métal.

7. Ciseaux suivant revendication 6, caractérisés en ce que les deux moitiés d'anneau (14, 15) présentent, au moins à leurs faces extérieures radiales, un revêtement réduisant la friction.

8. Ciseaux suivant une des revendications 5 à 7, caractérisés en ce que les éléments de guidage (7) présentent, à leurs faces intérieures, des chanfreins (8).

9. Ciseaux suivant une des revendications 5 à 8, caractérisés en ce que l'anneau de branche (4) appartenant à l'anneau de maniement (13) rotatif présente, à sa face intérieure radiale, des rainures (17) s'étendant dans le sens circonférentiel.

10. Ciseaux suivant une des revendications 5 à 9, caractérisés en ce que l'anneau intérieur (16) consistant en matière élastique présente, à sa face intérieure radiale, des évidements ou saillies (nervures 20) s'étendant coaxialement.
